# EUROPÄISCHE PATENTSCHRIFT

(11) **EP 0 793 983 B1**
(45) Veröffentlichungstag und Bekanntmachung des Hinweises auf die Patenterteilung: **18.09.2002**
(21) Anmeldenummer: 97103387.3
(22) Anmeldetag: 28.02.1997
(51) Int. Cl.: A63C 9/08

(54) **Bindungseinrichtung zum Einspannen eines Schuhs**
Binding device for fastening a boot
Fixation pour fixer une chaussure

(30) Priorität: 01.03.1996 DE 19608025
(43) Veröffentlichungstag der Anmeldung: 10.09.1997
(73) Patentinhaber: Burkhart Unternehmensberatung, 8619 Oetwil a. S. (CH)
(72) Erfinder: Burkhart, Richard, 8124 Maur (CH)
(74) Vertreter: Jordan, Volker, Dr.

(56) Entgegenhaltungen:
- WO-A-95/35136
- DE-U- 29 520 277
- US-A- 5 556 123

## Beschreibung

Die Erfindung betrifft eine Bindungseinrichtung, insbesondere für ein Snowboard, bestehend aus einer Bindungsgrundplatte, daran befestigtem Heckspoiler und mindestens zwei den Schuh gegen die Grundplatte festhaltenden Verstellverschlüssen.

Snowboard-Bindungen für Soft-Schuhe besitzen in der Regel eine Grundplatte, die mit dem Snowboard verschraubt wird und an der meist zwei bis drei Verschlüsse zur Einspannung des Schuhs angelenkt sind. Die Verschlüsse sind von alpinen Skischuhschnallen her bekannte Hebelschnallen, Zahnriemenratschen, Klettbandverschlüsse oder auch Kabelschnallen. Um dem Snowboardfahrer einen zur Übertragung der Steuerkräfte entsprechend guten Halt zu verschaffen, sind diese Verschlüsse mit ausreichen großen Verstellwegen ausgestattet, die den unterschiedlichen Schuhgrößen mit unterschiedlichem Umfang und Volumen Rechnung tragen. Es sind beispielsweise solche Soft-Snowboardbindungen für Freestyle-Einsatz mit einem gepolsterten Ristriemen und niedrigem Heckspoiler bekannt oder auch solche für technische Disziplinen mit drei Verschlüssen mit hohem Heckspoiler und breit gepolsterter Ristschnalle. Alle Hersteller sind bemüht, die seitlichen und vorwärtsgerichteten Bewegungen durch gute Polsterungen sowei abzufedern, daß eine schmerzfreie Druckübertragung bei gleichzeitig gutem Fuß-Schuh-Kontakt ermöglicht wird.

Diese Bemühungen sind in den meisten Bindungsvarianten jedoch nur annähernd erfolgreich, weil die Zwischenräume zwischen den Verschlüssen die Bewegungen zwar ermöglichen, eine Druckverteilung bei zunehmender Vorlage aber eher eine zangenartige Quetschbewegung im Ristbereich verursacht. Das progressive Biegeverhalten einer solchen Snowboard-Softbindung ist damit eher von der inneren Reibung der Komponenten unter- oder gegeneinander abhängig und deshalb oft unkontrollierbar und kann zu vorzeitiger Ermüdung und Fahrfehlern führen.

Daneben sind auch alpine Skischuhe, Tourenskischuhe und hartschalige Snowboardschuhe bekannt, welche zur Erleichterung der Beugebewegung in der Längsmittelebene des Schuhs und zur kontrollierten Kraftübertragung eine wellenförmige Rippenstruktur im Vorfuß-Rist-Schienbeinbereich aufweisen (siehe beispielsweise (US-PS 3,988,842 und veröffentlichte internationale Patentanmeldung WO 81/00507).

Aus der WO 95/35136 ist eine Bindungseinrichtung zum Einspannen eines Schuhs zur Verwendung bei Sportgeräten - nämlich Rollschuhen - bekannt, welche ausgeführt ist mit
a) einer zur Aufnahme der Schuhsohle ausgebildeten Bindungsgrundplatte,
b) einer Rückschuhabstützung zum Zusammenwirken mit einem Rückschuhbereich des Schuhs,
c) Festlegemitteln, welche - zumindest mit dem Vorderfuß-Zehen-Bereich und dem Ristbeuge-Bereich des Schuhs zusammenwirkend - der Festlegung des Schuhs in der Bindungseinrichtung mit Sohlenanlage an der Bindungsgrundplatte und
   Rückschuhbereichsanlage an der Rückschuhabstützung dienen, wobei diese Festlegemittel ristbeugenahe Zugkrafterzeugungsmittel umfassen, um zumindest im Ristbeuge-Bereich des Schuhs eine Zugkraftwirkung längs einer über den Schuh hinweglaufenden Zugkraftlinie mit resultierender Andrückwirkung auf den Schuh zu erzeugen,
   und wobei die ristbeugenahen Zugkrafterzeugungsmittel auf eine zur Anlage am Schuh geformte, vom Vorderfuß-Zehen-Bereich bis mindestens zum Ristbeugebereich sich erstreckende, biegeelastische Druckübertragungsplatte einwirken.

Der vorliegenden Erfindung liegt die Aufgabe zugrunde, eine Bindungseinrichtung der vorstehenden Ausführungsart zu schaffen, welche eine weiter verbesserte Kraftübertragung bei ganzflächigem Kontakt zwischen Schuh und Druckübertragungsplatte erreicht und eine bequeme Ein- und Ausstiegsöffnung bietet. Dabei soll diese Bindungseinrichtung wiederum insbesondere für Sportgeräte und speziell für Snowboards, Inline, Eis- oder Roller-Skates, Schneeschuh oder Firn-Gleiter, anwendbar sein.

Zur Lösung dieser Aufgabe wird erfindungsgemäß vorgeschlagen, daß die sattelförmig ausgebildete Druckübertragungsplatte im Vorderfuß-Zehen-Bereich mit der Grundplatte durch eine Gelenkanordnung mit zur Schuhmittelebene im wesentlichen orthogonaler Gelenkachse gelenkig verbunden ist.

Weitere Merkmale der Erfindung ergeben sich aus den Unteransprüchen.

Durch eine den gesamten Frontbereich des Schuhs sattelförmig übergreifende, biegeelastische Zunge oder Druckübertragungsplatte, die an ihrem Vorderende im Zehenberich mit der Bindungsgrundplatte schwenkbar verbunden ist, kann eine ideale Kraftübertragung bei ganzflächigem Kontakt zwischen Schuh und Zunge erreicht werden. Dabei ist durch die um eine horizontale Achse, rechtwinklig zur Bindungs-Längsmitte, schwenkbare Zunge eine bequeme Ein- und Ausstiegsöffnung geschaffen. Die Zunge kann dabei quer zur Sattelfläche torusabschnittähnlich in Wellen ausgeformt sein, in deren Tälern Spannverschlüsse gleitend laufen, um eine individuelle anpassung an die Ristkontur zu ermöglichen, wobei die Pressung entsprechend dem Komfortbedürfnis frei wählbar ist.

Durch Einspannen eines Weichschuhs in die erfindungsgemäße Bindungseinrichtung kann der Weichschuh stabilisiert werden.

Es wird empfohlen, dass die ristbeugenahen Zugkrafterzeugungsmittel mit einer zur Anlage am Schuh geformten Druckübertragungsplatte zusammenwirken, welche eine im Verhältnis zum Schuhmaterial des Ristbeuge-Bereichs vergrößerte Steifigkeit besitzt und die Übertragung des Drucks von den ristbeugenahen Zugkrafterzeugungsmitteln auf den Schuh auf einen Druckübertragungsbereich beidseits der Zugkraftlinie ausdehnt.

Bei einer bevorzugten Ausgestaltung kann die Druckübertragungsplatte in Anpassung an den Ristbeuge-Bereich sowie gewünschtenfalls auch in Anpassung an den anschließenden Knöchel-Schienbein-Bereich oder/und den anschließenden Vorderfuß-Zehen-Bereich sattelförmig ausgebildet sein. Auf diese Weise kann eine sich gewünschtenfalls bis in den Schienbein-Bereich und den Zehen-Bereich des Schuhs erstreckende, großflächige Druckübertragungsplatte erhalten werden, die eine gleichmäßige Druckübertragung bei geringer Flächenpressung auf den Schuh ermöglicht. Durch zusätzliche, ebenfalls mit der Druckübertragungsplatte zusammenwirkende Zugkrafterzeugungsmittel im Vorderfuß-Zehen-Bereich oder/und im Knöchel-Unterschenkel-Bereich zur Zugkrafterzeugung längs entsprechender zusätzlicher Zugkraftlinien kann eine perfekte Einspannung des Schuhs in der Bindungseinrichtung erreicht werden. Bevorzugt umfassen die ristbeugenahen oder/und die zusätzlichen Zugkrafterzeugungsmittel dabei über die Druckübertragungsplatte hinweglaufende Zugstrangmittel, wobei ebenso die Möglichkeit besteht, daß die ristbeugenahen oder/und die zusätzlichen Zugkrafterzeugungsmittel zur Erteilung einer Zugspannung auf die Druckübertragungsplatte an dieser randnah angreifen.

Um die bei vielen sportlichen Aktivitäten, beispielsweise beim Freestyle-Fahren mit einem Snowboard, erwünschte Beweglichkeit im Knöchelbereich des Fußes auch bei in die Bindungseinrichtung eingespanntem Schuh zu ermöglichen, wird vorgeschlagen, daß die Druckübertragungsplatte um eine zur Schuhmittelebene im wesentlichen orthogonale und zur Ristbeugelinie im wesentlichen tangentiale virtuelle Biegeachse reversibel und vorzugsweise elastisch biegedeformierbar ist. Diese Biegedeformierbarkeit kann dadurch erreicht werden, daß in der Druckübertragungsplatte auf dem Weg zwischen dem Knöchel-Schienbei-Bereich und dem Vorderfuß-Zehen-Bereich mindestens eine Biegsamkeitserhöhungszone vorgesehen ist, welche vorzugsweise im wesentlichen parallel zur Ristbeugelinie verläuft. Zweckmäßigerweise wird man die mindestens eine Biegsamkeitserhöhungszone längs einer in die Schuhmittelebene fallenden Scheitellinie versetzt gegenüber den Zugkraftlinien anordnen.

Weiterhin kann in mindestens einem Zwischenbereich zwischen zwei durch zugehörige Zugkrafterzeugungsmittel definierten Zugkraftlinien die Druckübertragungsplatte zumindest im Bereich ihrer in die Schuhmittelebene fallenden Scheitellinie in Richtung dieser Scheitellinie reversibel und vorzugsweise elastisch längenveränderlich sein. Insbesondere im Ristbeuge-Bereich kann es nämlich von Vorteil sein, wenn die Druckübertragungsplatte dort in gewissem Maße komprimierbar und elongierbar ist. Bei relativ starken Vorlage/Rücklage-Bewegungen des Schuhträgers kann hierdurch eine deutliche Komfortsteigerung erzielt werden.

Zur Gewinnung der Längenveränderlichkeit kann man in der Druckübertragungsplatte auf den Weg zwischen dem Knöchel-Schienbein-Bereich und dem Vorderfluß-Zehen-Bereich mindestens eine Längenausgleichszone vorsehen, welche vorzugweise im wesentlichen parallel zur Ristbeugelinie verläuft. Analog zu den Biegsamkeitserhöhungszonen wird man auch die mindestens eine Längenausgleichszone zweckmäßigeweise längs der Scheitellinie versetzt gegenüber den Zugkraftlinien anordnen.

Es ist möglich, daß mindestens eine Biegsamkeitserhöhungszone und mindestens eine Längenausgleichszone von einer gemeinsamen deformationserleichternen Struktur gebildet sind.

Die Druckübertragungsplatte kann mit mindestens einer deformationserleichternden Struktur versehen sein, welche sich quer zu einer in der Schuhmittelebene vom Knöchel-Schienbein-Bereich zum Vorderfuß-Zehen-Bereich verlaufenden Scheitellinie erstreckt. Die deformationserleichternde Struktur kann dabei durch Materialschwächung der Druckübertragungsplatte oder/und durch Materialveränderung der Druckübertragungsplatte oder/und durch vorgebildete Faltung oder Rippung gebildet sein. Eine solche Faltung oder Rippung der Druckübertragungsplatte wird vorteilhafterweise derart ausgestaltet sein, daß die Gefahr von Quetschungen des darunterliegenden Schuhmaterials bei Deformation der Druckübertragungsplatte nicht besteht.

Eine variable Anpaßbarkeit der Bindungseinrichtung oder Bindungsbaugruppe an unterschiedliche Schuhgrößen und Schuhformen kann dadurch erreicht werden, daß die ristbeugenahen Zugkrafterzeugungsmittel oder/und die zusätzlichen Zugkrafterzeugungsmittel an der Bindungsgrundplatte schwenkbar verankert sind.

Die Druckübertragungsplatte kann ein Loseteil sein, welches unter Zugbänder oder -riemen eingelegt und durch diese lage- fixiert wird. Bequemer und verlustsicherer ist es jedoch, wenn die Druckübertragungsplatte dauerhaft mit der Bindungsgrundplatte verbunden ist. Um hier ein leichtes Einund Aussteigen eines Schuhs in bzw. aus der Bindungsbaugruppe zu ermöglichen, wird vorgeschlagen, daß die Druckübertragungsplatte im Vorderfuß-Zehen-Bereich um eine zehennahe Gelenkachse gelenkig und translatorisch zu dieser Gelenkachse beweglich an die Bindungsgrundplatte angekuppelt ist. Zu diesem Zweck kann die Druckübertragungsplatte im Vorderfuß-Zehen-Bereich durch dort an der Bindungsgrundplatte angebrachte zusätzliche Zugkrafterzeugungsmittel befestigt sein, wobei durch Entspannen dieser zusätzlichen Zugkrafterzeugungsmittel die translatorische Beweglichkeit der Druckübertragungsplatte ermöglicht wird.

Die Druckübertragungsplatte kann zumindest im Vorderfuß-Zehen-Bereich quer zur Schuhmittelebene seitenverstellbar sein. Hierdurch ist eine weitere individuelle Anpassungsmöglichkeit an unterschiedliche Schuhformen und - größen gegeben. Die Seitenverstellbarkeit der Druckübertragungsplatte kann in einfacher Weise dadurch erreicht werden, daß die Druckübertragungsplatte im Vorderfuß-Zehen-Bereich durch beidseits der Schuhmittelebene angeordnete, gegenläufig längenveränderliche Zugkrafterzeugungsmittel quer zur Schuhmittelebene verstellbar ist.

Die Druckübertragungsplatte kann darüber hinaus auch in Längsrichtung der Bindungsgrundplatte verstellbar sein. Dabei kann die Längsverstellbarkeit der Druckübertragungsplatte auf der Verschwenkbarkeit der ristbeugenahen Zugkrafterzeugungsmittel oder/und zusätzlicher Zugkrafterzeugungsmittel um quer zur Schuhmittelebene verlaufende Schwenkachsen gegenüber der Bindungsgrundplatte beruhen. Alternativ oder zusätzlich kann die Längsverstellbarkeit auch auf einer translatorischen Verstellbarkeit der Verankerungsstellen der ristbeugenahen Zugkrafterzeugungsmittel oder/und zusätzlicher Zugkrafterzeugungsmittel in Längsrichtung der Bindungsgrundplatte beruhen. Durch die Längsverstellbarkeit der Druckübertragungsplatte gegenüber der Bindungsgrundplatte kann eine weitere individuelle Anpassung an unterschiedliche Schuhtypen vorgenommen werden.

Für die Rückschuhabstützung wird eine Ausgestaltung bevorzugt, bei der sie nach Art eines den Fersenbereich oder/und den Achillessehnenbereich des Schuhs überdeckenden Spoilers ausgebildet ist. Neben seiner Abstützung an der Rückschuhabstützung kann der Schuh außerdem auch zumindest auf einem Teil seiner Länge durch Seitenführungsmittel der Bindungsgrundplatte seitlich geführt sein.

Während für die ristbeugenahen Zugkrafterzeugungsmittel und ggf. vorgesehene zusätzliche Zugkrafterzeugungsmittel im Vorderfuß-Zehen-Bereich Verschlußmechanismen mit Zahnbändern bevorzugt werden, wird für die zusätzlichen Zugkrafterzeugungsmittel im Knöchel-Unterschenkel-Bereich vorgeschlagen, daß sie ein vorzugsweise flaschenzugartig ausgebildetes Knöchelzugband, beispielsweise nach Art eines mit wenigen Handgriffen leicht lösbaren Klettverschlusses, umfasesn, welches zwischen der Druckübertragungsplatte und der vorzugsweise als Spoiler ausgebildeten Rückschuhabstützung wirksam ist.

Eine neben der Druckverteilung auf vergrößerte Flächenbereiche wesentliche Funktion der Druckübertragungsplatte kann ferner darin liegen, daß sie bei starker Vorlage des Unterschenkels dessen Rückkehr in eine annähernd aufrechte Ausgangsstellung nach Art einer Rückstellfeder unterstützt. Dies ist beispielsweise für Snowboard-Anfänger oder auch Untrainierte, mit einem schwachen Muskelapparat ausgestattete Sportler hilfreich, die Schwierigkeiten haben, in starker Vorlagestellung aus eigener Kraft wieder in die aufrechte Ausgangsstellung zurückzukehren. Es wird daher vorgeschlagen, daß die Druckübertragungsplatte hinsichtlich ihrer Form oder/und ihrer Lage oder/und ihrer Formsteifigkeit oder/und ihrer Ankupplung an die Bindungsgrundplatte bzw. die Rückschuhabstützung derart ausgebildet ist, daß sie einen gezielten, insbesondere wesentlichen Beitrag zum Vorlage/Rücklage-Widerstand für den Knöchel-Unterschenkel-Bereich liefert. Dieser Beitrag der Druckübertragungsplatte zum Vorlage/Rücklage-Widerstand ist insbesondere dann von Bedeutung, wenn die Rückschuhabstützung nur einen vergleichsweise geringen Beitrag zu diesem Vorlage/Rücklage-Widerstand beitragen kann.

Wesentliche Vorteile der erfindungsgemäßen Bindungseinrichtung sind eine durch die Druckübertragungsplatte herabgesetzte Flächenpressung auf den Schuh bei gleichzeitiger Erhaltung der notwendigen Beweglichkeit für den Fuß, die Schaffung eines elastischen Vorlagewiderstands speziell für den Fall, daß die Rückschuhabstützung nicht für einen ausreichenden Vorlagewiderstand sorgen kann, sowie die Anpassungsfähigkeit der Bindungseinrichtung an unterschiedliche Schuhgrößen und -formen festhalten.

Die Erfindung wird nachfolgend anhand der beigefügten Zeichnungen näher erläutert. Es stellen dar:
- Figur 1: eine Snowboard-Bindung in Schrägansicht von vorne mit einem darin eingespannten Snowboard-Weichschuh,
- Figur 2: Snowboard-Bindung der Figur 1 in einem geöffneten Zustand, der das Ein- und Aussteigen eines strichpunktiert angedeuteten Schuhs ermöglicht,
- Figur 3: eine Ansicht identisch Figur 1 zur Erläuterung geometrischer Koordinaten des dort dargestellten Bindungs-Schuh-Systems und
- Figur 4: eine weitere Ausführungsform einer Snowboard-Bindung mit darin eingespanntem Schuh in einer Ansicht ähnlich Figur 1.

Die in Figur 1 gezeigte Snowboard-Bindung umfaßt eine Bindungsbaugruppe mit einer als sattelförmige Zunge ausgebildeten Druckübertragungsplatte 1, einer Bindungsgrundplatte 2, einer Rückschuhabstützung in Form eines Heckspoilers 3, einem Verschluß 4 im Vorderfuß-Zehen-Bereich, einem Verschluß 5 im Ristbeuge-Bereich sowie einem den unteren Schienbeinbereich nahe des Knöchels umspannenden Verschluß 6. In der Bindungsbaugruppe ist ein Schuh 19 fest eingespannt. Er liegt mit seiner Sohle an der Bindungsgrundplatte 2 und mit seinem Achillessehnenbereich am Heckspoiler 3 an. Durch an der Bindungsgrundplatte 2 angeformte Seitenflansche 30 ist er seitlich in der Bindungsbaugruppe geführt. Die Zunge 1 ist vom Ristbeugebereich annähernd vertikal nach oben in den Knöchel-Schienbein-Bereich des Schuhs 19 hochgezogen und erstreckt sich nach vorne bis in den Vorderfuß-Zehen-Bereich des Schuhs 19. Sie liegt flächig auf dem aus Weichmaterial gefertigten Schuh auf und besitzt eine größere Steifigkeit als das Schuhmaterial. Sie ist vorzugsweise, jedoch nicht notwendigerweise einstückig ausgebildet und kann aus Kunststoff, beispielsweise Polyurethan, bestehen.

Durch Spannen der Verschlüsse 4, 5, 6 können Zugkräfte längs entsprechender, über den Schuh hinweglaufender Zugkraftlinien Z1, Z2 bzw. Z3 (siehe Figur 3) erzeugt werden, welche dazu führen, daß die Zunge 1 an den Schuh 19 angedrückt und dieser so in der Bindungsbaugruppe stabilisiert wird. Durch Entspannen der Verschlüsse 4, 5, 6 kann der Druck auf dem Schuh 19 gelöst und der Ausstieg des Schuhs 19 aus der Bindungsbaugruppe ermöglicht werden.

Die Zunge 1 besitzt eine Rippung mit drei wellenförmigen Rippen 7, welche in Richtung einer in die Schuhmittelebene M fallenden Scheitellinie S (siehe Figur 3) vom Ristbeuge-Bereich ausgehend in Richtung zum Förderfuß-Zehen-Bereich aufeinanderfolgen. Die Rippen bilden deformationserleichternde Strukturen und erstrecken sich im wesentlichen parallel zu einer im Ristbeuge-Bereich liegenden Ristbeugelinie R (siehe Figur 3). Sie erleichtern einerseits eine bei einer Vorlagebewegung des Snowboard-Fahrers auftretende Biegebewegung des annähernd vertikalen Schienbeinabschnitts der Zunge 1 relativ zu dem auf dem Schuhrücken aufliegenden, angenähert horizontalen Vorderfußabschnitt der Zunge 1 um eine zu Schuhmittelebene im wesentlichen orthogonale und zur Ristbeugelinie R im wesentlichen tangentiale Biegeachse B (siehe Figur 3). Die Zunge 1 ist so ausgebildet, daß diese Biegebewegung elastisch reversibel ist, so daß bei einer Vorlagebewegung des Snowboard-Fahrers infolge Folge der Biegeelastizität der Zunge 1 eine Rückstellkraft auf den Schienbeinbereich des Snowboard-Fahrers wirkt. Andererseits ermöglichen die Rippen 7 einen Längenausgleich der Zunge 1 in Richtung der Scheitellinie S, so daß bei parallel zur Zunge 1 in Richtung der Scheitellinie S auf die Zunge 1 wirkenden Zug- oder Schubkräften eine gewisse Komprimierung oder Elongierung der Zunge 1 möglich ist. Dies kann insbesondere bei starken Vorlage- und Rücklagebewegungen des Snowboard-Fahrers, wie sie beispielsweise beim Freestyle-Einsatz vorkommen, vorteilhaft sein, um die Bequemlichkeit und den Komfort der Bindung zu erhöhen.

Die Rippen 7 sind längs der Scheitellinie S derart verteilt angeordnet, daß der ristbeugenahe Verschluß 5 in einem zwischen zwei aufeinanderfolgenden Rippen 7 begrenzten Wellental 8 verläuft. Durch die beidseits des Verschlusses 5 angrenzenden Rippen 7 wird er annähernd formschlüssig geführt, was zu einer im wesentlichen unverrutschbaren Positionierung der Zunge 1 führt. Selbstverständlich ist es denkbar, auch die übrigen Verschlüsse 4 und 6 in solche Wellentäler 8 zu legen, obwohl bei den dargestellten Ausführungsbeispielen die Verschlüsse 4 und 6 in Richtung der Scheitellinie S seitlich außerhalb der Rippen 7 über den Schuh 19 verlaufen.

Der zehennahe Verschluß 4 umfaßt zwei gesonderte Zahnriementeile 9 und 10, welche beidseits der Schuhmittelebene M jeweils an ihrem unteren Ende 12 mit der Bindungsgrundplatte 2 durch Schrauben 13 um eine Schwenkachse A1 (siehe Figur 3) schwenkbar verbunden sind. An der Zunge 1 sind brückenförmige Erhöhungen 11 ausgebildet, durch die die Zahnriementeile 9 und 10 hindurchlaufen. Jedem der Zahnriementeile 9 und 10 ist ein Zahnschieber 32 (von denen in den Figuren nur einer dargestellt ist), welche an der Zunge 1 befestigt sind und mit der Zahnfläche des zugehörigen Zahnriementeils 9 bzw. 10 in Eingriff stehen. Durch Fingerbetätigung können die Zahnschieber 32 aus der Zahnfläche des zugehörigen Zahnriementeils 9 bzw. 10 ausgehoben und der Verschluß 4 gelöst oder gespannt werden.

Der ristbeugenahe Verschluß 5 ist ebenfalls mittels Schraubverbindungen 14 um eine Schwenkachse A2 (siehe Figur 3) dreh- bzw. schwenkbar mit der Bindungsgrundplatte 2 verbunden. Er umfaßt einen an einer Seite der Bindungsgrundplatte 2 in deren Fersenbereich angebrachten Zahnriemen 34 sowie einen Ratschenhebel 16, welcher an einem an der gegenüberliegenden Seite der Bindungsgrundplatte 2 ebenfalls in deren Fersenbereich angelenkten Halteriemen 36 befestigt ist. Der mit dem Ratschenhebel 16 ausgeführte Halteriemen 36 ist so lang, daß er über den Schuh 19 und die Zunge 1 hinwegläuft und der Ratschenhebel 16 in einem in Figur 2 mit 15 bezeichneten seitlichen Außenbereich des Schuhs 19 mit dem Zahnriemen 34 in Eingriff steht. Der so gebildete Zahnriemen-Ratschenhebel-Mechanismus kann vollständig gelöst werden, so daß die lediglich am Verschluß 4 gehaltene Zunge 1 nach vorne um die Schwenkachse A1 ausschwenkbar ist, wie in Figur 2 gut zu erkennen ist.

Der obere Verschluß 6 kann, um das Ein- und Aussteigen des Schuhs 19 zu ermöglichen, ebenfalls ganz gelöst werden. Er ist als Klettverschluß ausgebildet und umfaßt ein mit einem Klettmaterial 17 ausgeführtes Verschlußband 38, welches fest am Heckspoiler 3 gehalten ist. Hierzu ist es durch ein Schlitzpaar im oberen Mittelbereich 18 des Heckspoilers 3 hindurchgefädelt, wie in Figur 2 zu erkennen ist.

Figur 2 zeigt die Zunge 1 in einer Öffnungsstellung, in welcher sie um ungefähr 45° nach vorne geneigt ist. Die Verschlüsse 5 und 6 sind vollständig geöffnet, der spitzennahe Verschluß 4 wirkt als Scharnier für die Zunge 1. Der strichpunktiert dargestellte Schuh 19 ist im Begriff, aus bzw. in die Bindung zu schlüpfen, wobei sein Fersenbereich 20 mühelos am Heckspoiler 3 vorbeischwenken kann. Die Fußspitze 21 bildet dabei einen Momentan-Drehpunkt für den Schuh. Die sattelförmige Zunge 1 ist zur Anpassung im Zehen-Bereich mit dem beidseitig oder auch nur einseitig zustellbaren Verschluß 4 verbunden, der gegenüber der Bindungsgrundplatte 2 zusätzlich innen und außen in verschiedenen Bohrungen 22 in Längsrichtung L der Bindungsgrundplatte 2 (siehe Figur 3) längsverstellbar ist. Gewünschtenfalls kann auch der Heckspoiler 3 längsverstellbar gegenüber der Bindungsgrundplatte 2 sein.

Die Handhabung bzw. Wirkungsweise der Snowboard-Bindung ist wie folgt: Der Snowboard-Fahrer schlüpft in die in Figur 2 dargestellte geöffnete Bindung mit der Schuhspitze so weit nach vorne, daß die Ferse 20 ohne weiteres am Heckspoiler 3 nach unten vorbeischwenken kann. Die Zunge 1 ist dabei so weit nach vorne aufgeklappt, daß ihr Rist- und Schienbei-Bereich dem einschlüpfenden Schuh 19 nicht hinderlich entgegenstehen.

Das Schließen oder Spannen der Verschlüsse 4, 5, 6 erfolgt nacheinander von der Spitze her beginnend, so daß ein sattes, kraftschlüssiges Anliegen der Zunge 1 auf der gesamten Vorderfuß-Zehen- und Schienbei-Partie des Schuhes 19 erreicht wird. Der zehennahe Verschluß 4 kann dabei beidseitig in seiner Position relativ zur Schuhmittelebene M variiert werden, um individuellen anatomischen Gegebenheiten zu entsprechen.

Will der Snowboard-Fahrer zur Bergfahrt mit einem Schlepplift seinen hinteren Fuß aus der Bindung befreien, genügt es, den ristbeugenahen und den schienbeinnahen Verschluß 5 und 6 zu lösen, wodurch ein schnelles Wiedereinsteigen nach der Liftfahrt ohne Neujustierung des zehennahen Verschlusses 4 ermöglicht ist.

Figur 4 zeigt eine Bindung, die derjenigen der Figuren 1 bis 3 im wesentlichen entspricht. Sie unterscheidet sich im wesentlichen nur dadurch, daß die Zunge 1 und der Heckspoiler 3 im Knöchel-Unterschenkel-Bereich kürzer als beim vorangehenden Ausführungsbeispiel sind. Die Zunge 1 erstreckt sich nunmehr unwesentlich über den Ristbeuge-Bereich hinaus in den Knöchel-Schienbein-Bereich, weshalb der beim vorangehenden Ausführungsbeispiel vorgesehene Klettverschluß 6 im Knöchel-Schienbein-Bereich entfällt. Die Handhabung dieser mit nur zwei Verschlüssen, nämlich den Verschlüssen 5 und 6, ausgeführten Bindung ist dementsprechend einfacher und schneller. Angesichts ihrer im Knöchel-Schienbein-Bereich geringeren Stabilität eignet sie sich besonders für solche Anwendungen, bei denen eine große Beweglichkeit des Fußes erwünscht ist.

Für die vordere und die hintere Bindung eines Snowboards können je nach Fahrkönnen und Komfortbedarf des Snowboard-Fahrers und Einsatzbereich des Snowboards Zungen unterschiedlichen Biegeverhaltens eingesetzt werden, beispielsweise indem für die Zungen Kunststoffe unterschiedlicher E-Module verwendet werden. Denkbar ist es auch, die Rippen 7 durch Herstellung der Zungen 1 im Verbundspritzverfahren (CH-Patent 669 498, US-Patent 4,793,077) mit unterschiedlicher Biegesteifigkeit auszuführen oder anstelle der Rippen 7 Durchbrüche vorzusehen, welche mit gleich großen Einsätzen aus Gummi oder anderen Elastomeren ausgefüllt werden. Schließlich läßt sich durch Erhöhen der Zugspannung der durch die Wellentäler 8 der Zunge 1 laufenden Verschlüsse 4, 5, 6 eine Veränderung des Biegeverhaltens erreichen, womit dem individuellen Komfortbedarf des Snowboard-Fahrers entsprochen werden kann. Das Aussteigen aus der Bindung erfolgt in umgekehrter Reihenfolge, wobei die als ganzes wegschwenkbare Zunge 1 für eine schnelle einfache Handhabung sorgt.

Zusammenfassend wird eine Bindung mit einer Verschlußeinrichtung beschrieben, welche einen Schuh aus weichem Obermaterial und mit flexibler Sohle im Bereich des Vorderfußes, der Ristbeuge und des unteren Schienbeins übergreift. Hierzu ist eine sattelförmige, gerippte Zunge im zehennahen Spitzenbereich einer Bindungsgrundplatte schwenkbar an dieser angelenkt und im Rist- und Schienbei-Bereich lösbar mit Schnallen an dieser gehalten. Die Verschlußeinrichtung ist Bestandteil einer Snowboard-Soft-Bindung. Sie ist aber genauso geeignet für Inline-, Eis- und Roller-Skates sowie für Schnee-Schuhe und Firn-Gleiter.

## Patentansprüche

1. Bindungseinrichtung, insbesondere für Sportgeräte wie Snowboards, Inline, Eis- oder Roller-Skates, Schnee-Schuhe oder Firn-Gleiter, zum Einspannen eines Schuhs (19), diese Bindungseinrichtung ausgeführt mit
a) einer zur Aufnahme der Schuhsohle ausgebildeten Bindungsgrundplatte (2),
b) einer Rückschuhabstützung (3) zum Zusammenwirken mit einem Rückschuhbereich (20) des Schuhs (19),
c) Festlegemitteln (1, 4, 5, 6), welche - zumindest mit dem Vorderfuß-Zehen-Bereich und dem Ristbeuge-Bereich des Schuhs (19) zusammenwirkend - der Festlegung des Schuhs (19) in der Bindungseinrichtung (1, 2, 3, 4, 5, 6) mit Sohlenanlage an der Bindungsgrundplatte (2) und Rückschuhbereichsanlage an der Rückschuhabstützung (3) dienen, wobei diese Festlegemittel (1, 4, 5, 6) ristbeugenahe Zugkrafterzeugungsmittel (5) umfassen, um zumindest im Ristbeuge-Bereich des Schuhs (19) eine Zugkraftwirkung längs einer über den Schuh (19) hinweglaufenden Zugkraftlinie mit resultierender Andrückwirkung auf den Schuh (19) zu erzeugen,
und wobei die ristbeugenahen Zugkrafterzeugungsmittel (5) auf eine zur Anlage am Schuh (19) geformte, vom Vorderfuß-Zehen-Bereich bis mindestens zum Ristbeugebereich (R) sich erstreckende, biegeelastische Druckübertragungsplatte (1) einwirken,
**dadurch gekennzeichnet, daß** die sattelförmig ausgebildete Druckübertragungsplatte (1) im Vorderfuß-Zehen-Bereich mit der Grundplatte (2) durch eine Gelenkanordnung (13) mit zur Schuhmittelebene (M) im wesentlichen orthogonaler Gelenkachse (A1) gelenkig verbunden ist.

2. Bindungseinrichtung nach Anspruch 1,
**dadurch gekennzeichnet, daß** die Druckübertragungsplatte (1) eine im Verhältnis zum Schuhmaterial des Ristbeugebereichs (R) vergrößerte Steifigkeit besitzt.

3. Bindungseinrichtung nach Anspruch 1 oder 2,
**dadurch gekennzeichnet, daß** die Druckübertragungsplatte (1) in Anpassung an den Ristbeuge-Bereich sowie gewünschtenfalls auch in Anpassung an den anschließenden Knöchel-Schienbein-Bereich oder/und den anschließenden Vorderfuß-Zehen-Bereich sattelförmig ausgebildet ist.

4. Bindungseinrichtung nach einem der Ansprüche 1 bis 3, **gekennzeichnet durch** zusätzliche, ebenfalls mit der Druckübertragungsplatte (1) zusammenwirkende Zugkrafterzeugungsmittel (4, 6) im Vorderfuß-Zehen-Bereich oder/und im Knöchel-Unterschenkel-Bereich zur Zugkrafterzeugung längs entsprechender zusätzlicher Zugkraftlinien.

5. Bindungseinrichtung nach einem der Ansprüche 1 bis 4, **dadurch gekennzeichnet, daß** die ristbeugenahen oder/und die zusätzlichen Zugkrafterzeugungsmittel (4, 5, 6) über die Druckübertragungsplatte hinweglaufende Zugstrangmittel umfassen.

6. Bindungseinrichtung nach einem der Ansprüche 1 bis 5, **dadurch gekennzeichnet, daß** die ristbeugenahen oder/und die zusätzlichen Zugkrafterzeugungsmittel (4, 5, 6) zur Erteilung einer Zugspannung auf die Druckübertragungsplatte (1) an dieser randnah angreifen.

7. Bindungseinrichtung nach einem der Ansprüche 1 bis 6, **dadurch gekennzeichnet, daß** die Druckübertragungsplatte (1) um eine zur Schuhmittelebene (M) im wesentlichen orthogonale und zur Ristbeugelinie im wesentlichen tangentiale virtuelle Biegeachse reversibel und vorzugsweise elastisch biegedeformierbar ist.

8. Bindungseinrichtung nach Anspruch 8,
**dadurch gekennzeichnet, daß** zur Gewinnung der Biegedeformierbarkeit in der Druckübertragungsplatte (1) auf dem Weg zwischen dem Knöchel-Schienbein-Bereich beziehungsweise dem Ristbeugebereich (R) und dem Vorderfuß-Zehen-Bereich mindestens eine Biegsamkeitserhöhungszone (7) vorgesehen ist, welche im wesentlichen parallel zur Ristbeugelinie verläuft.

9. Bindungseinrichtung nach Anspruch 8,
**dadurch gekennzeichnet, daß** die Biegsamkeitserhöhungszone (7) längs einer in die Schuhmittelebene (M) fallenden Scheitellinie (S) versetzt gegenüber der beziehungsweise den Zugkraftlinie(n) angeordnet ist.

10. Bindungseinrichtung nach einem der Ansprüche 1 bis 9, **dadurch gekennzeichnet, daß** in mindestens einem Zwischenbereich (7) zwischen zwei durch zugehörige Zugkrafterzeugungsmittel (4, 5, 6) definierten Zugkraftlinien die Druckübertragungsplatte (1) zumindest im Bereich ihrer in die Schuhmittelebene (M) fallenden Scheitellinie (S) in Richtung dieser Scheitellinie reversibel und vorzugsweise elastisch längenveränderlich ist.

11. Bindungseinrichtung nach Anspruch 10,
**dadurch gekennzeichnet, daß** zur Gewinnung der Längenveränderlichkeit in der Druckübertragungsplatte (1) auf dem Weg zwischen dem Knöchel-Schienbein-Bereich beziehungsweise dem Ristbeugebereich (R) und dem Vorderfuß-Zehen-Bereich mindestens eine Längenausgleichszone (7) vorgesehen ist, welche vorzugsweise im wesentlichen parallel zur Ristbeugelinie verläuft.

12. Bindungseinrichtung nach Anspruch 11,
**dadurch gekennzeichnet, daß** die mindestens eine Längenausgleichszone (7) längs der Scheitellinie (S) versetzt gegenüber der beziehungsweise den Zugkraftlinie(n) angeordnet ist.

13. Bindungseinrichtung nach Anspruch 11 oder 12,
**dadurch gekennzeichnet, daß** mindestens eine Biegsamkeitserhöhungszone (7) und mindestens eine Längenausgleichszone (7) von einer gemeinsamen deformationserleichternden Struktur (7) gebildet sind.

14. Bindungseinrichtung nach einem der Ansprüche 1 bis 13, **dadurch gekennzeichnet, daß** die Druckübertragungsplatte (1) mit mindestens einer deformationserleichternden Struktur (7) versehen ist, welche sich quer zu einer in der Schuhmittelebene (M) vom Knöchel-Schienbein-Bereich beziehungsweise Ristbeugebereich (R) zum Vorderfuß-Zehen-Bereich verlaufenden Scheitellinie erstreckt.

15. Bindungseinrichtung nach Anspruch 14,
**dadurch gekennzeichnet, daß** die deformationserleichternde Struktur (7) durch Materialschwächung der Druckübertragungsplatte (1) oder/und durch Materialveränderung der Druckübertragungsplatte (1) oder/und durch vorgebildete Faltung oder Rippung (7) gebildet ist.

16. Bindungseinrichtung nach einem der Ansprüche 1 bis 15, **dadurch gekennzeichnet, daß** die Druckübertragungsplatte (1) mit mindestens zwei konvexen oder torusabschnittähnlichen Wellen (7) ausgeformt ist, deren Täler (8) wenigstens zum Teil mit gleitend darin laufenden Zugkrafterzeugungsmitteln (4, 5, 6) besetzt sind.

17. Bindungseinrichtung nach Anspruch 16,
**dadurch gekennzeichnet, daß** die Druckübertragungsplatte (1) im Bereich der Wellen (7) aus einem gegenüber dem umgebenden Material unterschiedlichen, vorzugsweise weicheren Kunststoff besteht.

18. Bindungseinrichtung nach Anspruch 16,
**dadurch gekennzeichnet, daß** die Wellen (7) aus getrennt hergestelltem elastischem Material bestehen, welches in formschlüssige Ausschnitte an der jeweils selben Stelle der Druckübertragungsplatte (1) eingesetzt sind.

19. Bindungseinrichtung nach einem der Ansprüche 1 bis 18, **dadurch gekennzeichnet, daß** die ristbeugenahen Zugkrafterzeugungsmittel (5) oder/und die zusätzlichen Zugkrafterzeugungsmittel (4, 6) an der Bindungsgrundplatte (2) schwenkbar verankert sind.

20. Bindungseinrichtung nach einem der Ansprüche 1 bis 19, **dadurch gekennzeichnet, daß** die Druckübertragungsplatte (1) im Vorderfuß-Zehen-Bereich translatorisch gegenüber der Bindungsgrundplatte (2) verstellbar ist.

21. Bindungseinrichtung nach einem der Ansprüche 1 bis 20, **dadurch gekennzeichnet, daß** die Druckübertragungsplatte (1) im Vorderfuß-Zehen-Bereich unter Vermittlung von dort an der Bindungsgrundplatte (2) ansetzenden zusätzlichen Zugkrafterzeugungsmitteln (4) angelenkt ist.

22. Bindungseinrichtung nach einem der Ansprüche 1 bis 21, **dadurch gekennzeichnet, daß** die Druckübertragungsplatte (1) zumindest im Vorderfuß-Zehen-Bereich quer zur Schuhmittelebene (M) seitenverstellbar und/oder andruckveränderlich ist, insbesondere durch Zahnriemenratschen.

23. Bindungseinrichtung nach einem der Ansprüche 1 bis 22, **dadurch gekennzeichnet, daß** die Druckübertragungsplatte (1) im Vorderfuß-Zehen-Bereich durch beidseits der Schuhmittelebene (M) angeordnete, gegenläufig längenveränderliche Zugkrafterzeugungsmittel (9, 10), insbesondere Zahnriemenratschen, quer zur Schuhmittelebene (M) verstellbar und/oder andruckveränderlich ist.

24. Bindungseinrichtung nach einem der Ansprüche 1 bis 23, **dadurch gekennzeichnet, daß** die Druckübertragungsplatte (1) auf ihrer Oberseite Brücken (11) aufweist, durch die Zugkraftübertragungsmittel (9, 10) gleitend hindurchlaufen können.

25. Bindungseinrichtung nach einem der Ansprüche 1 bis 24, **dadurch gekennzeichnet, daß** die Druckübertragungsplatte (1) in Längsrichtung der Bindungsgrundplatte (2) verstellbar ist.

26. Bindungseinrichtung nach Anspruch 25,
**dadurch gekennzeichnet, daß** die Längsverstellbarkeit der Druckübertragungsplatte (1) auf der Verschwenkbarkeit der ristbeugenahen, Zugkrafterzeugungsmittel (5) oder/und zusätzlicher Zugkrafterzeugungsmittel (4, 6) um quer zur Schuhmittelebene (M) verlaufende Schwenkachsen gegenüber der Bindungsgrundplatte (2) beruht.

27. Bindungseinrichtung nach Anspruch 25 oder 26,
**dadurch gekennzeichnet, daß** die Längsverstellbarkeit auf einer translatorischen Verstellbarkeit der Verankerungsstellen der ristbeugenahen Zugkrafterzeugungsmittel (5) oder/und zusätzlicher Zugkrafterzeugungsmittel (4, 6) in Längsrichtung der Bindungsgrundplatte (2) beruht.

28. Bindungseinrichtung nach einem der Ansprüche 1 bis 27, **dadurch gekennzeichnet, daß** die Rückschuhabstützung (3) nach Art eines den Fersenbereich (20) oder/und den Achillessehnenbereich des Schuhs (19) überdeckenden Spoilers ausgebildet ist.

29. Bindungseinrichtung nach einem der Ansprüche 1 bis 28, **dadurch gekennzeichnet, daß** für den Schuh (19) zumindest auf einem Teil seiner Länge Seitenführungsmittel an der Bindungsgrundplatte (2) angebracht sind.

30. Bindungseinrichtung nach einem der Ansprüche 4 bis 29, **dadurch gekennzeichnet, daß** die zusätzlichen Zugkrafterzeugungsmittel (4, 6) im Knöchel-Unterschenkel-Bereich ein vorzugsweise flaschenzugartig ausgebildetes Knöchelzugband (17) umfassen, welches zwischen der Druckübertragungsplatte (1) und der vorzugsweise als Spoiler ausgebildeten Rückschuhabstützung (3) wirksam ist.

31. Bindungseinrichtung nach einem der Ansprüche 1 bis 30, **dadurch gekennzeichnet, daß** die Druckübertragungsplatte (1) hinsichtlich ihrer Form oder/und ihrer Lage oder/und ihrer Formsteifigkeit oder/und ihrer Ankupplung an die Bindungsgrundplatte (2) beziehungsweise die Rückschuhabstützung (3) derart ausgebildet ist, daß sie einen gezielten Beitrag zum Vorlage/Rücklage-Widerstand der Bindungseinrichtung für den Knöchel-Unterschenkel-Bereich liefert.

32. Bindungseinrichtung nach einem der Ansprüche 1 bis 31, **dadurch gekennzeichnet, daß** mindestens eines der Zugkrafterzeugungsmittel mit mindestens einem trennbaren Verschluß, insbesondere Ratschenverschluß, ausgeführt ist.

33. Bindungseinrichtung nach einem der Ansprüche 1 bis 32, **dadurch gekennzeichnet, daß** ein Verschluß (4, 5), welcher die Druckübertragungsplatte (1) mit der Grundplatte (2) verbindet, als Zahnratschen-Zahnriemen-Systeme ausgebildet ist, der selbstholend mit Schritt-Zustellung funktioniert.

34. Bindungseinrichtung nach einem der Ansprüche 1 bis 33, **dadurch gekennzeichnet, daß** ein den Schienbeinbereich umspannendes Klettbandsystem (6) mit der Rückschuhabstützung (3) unverlierbar verbunden ist.

35. Bindungseinrichtung nach einem der Ansprüche 1 bis 34, **dadurch gekennzeichnet, daß** ein den Schienbeinbereich umspannendes Klettbandsystem (6) geteilt ist und zwei Riementeile aufweist, welche durch Seitenschlitze der Druckübertragungsplatte (1) hindurch wieder nach rückwärts laufend gespannt werden.

36. Bindungseinrichtung nach einem der Ansprüche 29 bis 35, **dadurch gekennzeichnet, daß** mindestens ein Teil der Zugkrafterzeugungsmittel (4, 5, 6) an den Seitenführungsmitteln ansetzt.

## Claims

1. Binding system, in particular for sports equipment such as snowboards, inline, ice or roller skates, snow boots or skis for icy snow, for fixing a boot (19), this binding system being designed with
a) a binding base plate (2) designed to receive the boot sole,
b) a rear boot support (3) for cooperating with a rear boot region (20) of the boot (19),
c) fixing means (1, 4, 5, 6) which, while cooperating at least with the forefoot/toe region and the instep region of the boot (19), serve to fix the boot (19) in the binding system (1, 2, 3, 4, 5, 6) with the sole resting on the binding base plate (2) and the rear boot region resting on the rear boot support (3), these fixing means (1, 4, 5, 6) comprising instep-proximal tensile force-generating means (5) in order to generate, at least in the instep region of the boot (19), a tensile force effect along a tensile force line extending over the boot (19) with a resulting contact pressure effect on the boot (19), the instep-proximal tensile force-generating means (5) acting on a flexible pressure-transmitting plate (1) shaped to rest on the boot (19) and extending from the forefoot/toe region at least up to the instep region (R),
**characterised in that** the saddle-shaped pressure-transmitting plate (1) is articulated in the forefoot/toe region to the base plate (2) by a joint arrangement (13) with joint axis (A1) substantially orthogonal to the mid-plane (M) of the boot.

2. Binding system according to claim 1, **characterised in that** the pressure-transmitting plate (1) has increased rigidity in relation to the boot material of the instep region (R).

3. Binding system according to claim 1 or 2, **characterised in that** the pressure-transmitting plate (1) is designed so as to be saddle-shaped to conform with the instep region and, if desired, also to conform with the adjoining ankle/shin region and/or the adjoining forefoot/toe region.

4. Binding system according to any of claims 1 to 3, **characterised by** additional tensile force-generating means (4, 6), also cooperating with the pressure-transmitting plate (1), in the forefoot/toe region and/or in the ankle/lower leg region to generate tensile force along corresponding additional tensile force lines.

5. Binding system according to any of claims 1 to 4, **characterised in that** the instep-proximal and/or the additional tensile force-generating means (4, 5, 6) comprise tensile cord means extending over the pressure-transmitting plate.

6. Binding system according to any of claims 1 to 5, **characterised in that** the instep-proximal and/or the additional tensile force-generating means (4, 5, 6) act(s) near the edge of the pressure-transmitting plate (1) to impart a tensile stress thereto.

7. Binding system according to any of claims 1 to 6, **characterised in that** the pressure-transmitting plate (1) can be reversed and preferably elastically deformed flexionally about a virtual flexional axis substantially orthogonal to the mid-plane (M) of the boot and substantially tangential to the instep line.

8. Binding system according to claim 8, **characterised in that** at least one flexibility-increasing zone (7), extending substantially parallel to the instep line, is provided over the distance between the ankle/shin region or the instep region (R) and the forefoot/toe region to obtain the flexional deformability in the pressure-transmitting plate (1).

9. Binding system according to claim 8, **characterised in that** the flexibility-increasing zone (7) is arranged along an apex line (S) falling in the mid-plane (M) of the boot and offset with respect to the tensile force line(s).

10. Binding system according to any of claims 1 to 9, **characterised in that** the pressure-transmitting plate (1) is reversible and preferably elastically changeable in length, at least in the region of its apex line (S) falling in the mid-plane (M) of the boot, in the direction of this apex line, in at least one intermediate region (7) between two tensile force lines defined by associated tensile force-generating means (4, 5, 6).

11. Binding system according to claim 10, **characterised in that** at least one length compensating zone (7), preferably extending substantially parallel to the instep line, is provided over the distance between the ankle/shin region or the instep region (R) and the forefoot/toe region to obtain the changeability in length in the pressure-transmitting plate (1).

12. Binding system according to claim 11, **characterised in that** at least one length compensating zone (7) is arranged along the apex line (S) offset with respect to the tensile force line(s).

13. Binding system according to claim 11 or 12, **characterised in that** at least one flexibility-increasing zone (7) and at least one length compensating zone (7) are formed from a common deformation-facilitating structure (7).

14. Binding system according to any of claims 1 to 13, **characterised in that** the pressure-transmitting plate (1) is provided with at least one deformation-facilitating structure (7) extending transversely to an apex line running in the mid-plane (M) of the boot from the ankle/shin region or instep region (R) to the forefoot/toe region.

15. Binding system according to claim 14, **characterised in that** the deformation-facilitating structure (7) is formed by weakening the material of the pressure-transmitting plate (1) and/or by changing the material of the pressure-transmitting plate (1) and/or by preformed folding or ribbing (7).

16. Binding system according to any of claims 1 to 15, **characterised in that** the pressure-transmitting plate (1) is formed with at least two convex or toroidal section-like corrugations (7), the troughs (8) of which are at least partially occupied by tensile force-generating means (4, 5, 6) sliding therein.

17. Binding system according to claim 16, **characterised in that** the pressure-transmitting plate (1) consists in the region of the corrugations (7) of a different, preferably more flexible, plastics material than the surrounding material.

18. Binding system according to claim 16, **characterised in that** the corrugations (7) consist of separately produced elastic material inserted into cut-outs with interlocking fit at the same respective point of the pressure-transmitting plate (1).

19. Binding system according to any of claims 1 to 18, **characterised in that** the instep-proximal tensile force-generating means (5) and/or the additional tensile force-generating means (4, 6) are pivotally anchored to the binding base plate (2).

20. Binding system according to any of claims 1 to 19, **characterised in that** the pressure-transmitting plate (1) can be adjusted translationally relative to the binding base plate (2) in the forefoot/toe region.

21. Binding system according to any of claims 1 to 20, **characterised in that** the pressure-transmitting plate (1) is articulated in the forefoot/toe region while imparting additional tensile force-generating means applied at the binding base plate (2).

22. Binding system according to any of claims 1 to 21, **characterised in that** the pressure-transmitting plate (1) is laterally adjustable and/or changeable by contact pressure at least in the forefoot/toe region, transversely to the mid-plane (M) of the boot, in particular by toothed belt ratchets.

23. Binding system according to any of claims 1 to 22, **characterised in that** the pressure-transmitting plate (1) is adjustable and/or changeable by contact pressure in the forefoot/toe region, transversely to the mid-plane (M) of the boot, by tensile force-generating means (9, 10), changeable in length in opposite directions, arranged on either side of the mid-plane (M) of the boot.

24. Binding system according to any of claims 1 to 23, **characterised in that** the pressure-transmitting plate (1) has bridges (11) at its upper side through which the tensile force-generating means (9, 11) can slide.

25. Binding system according to any of claims 1 to 24, **characterised in that** the pressure-transmitting plate (1) is adjustable in the longitudinal direction of the binding base plate (2).

26. Binding system according to claim 25, **characterised in that** the longitudinal adjustability of the pressure-transmitting plate (1) is based on the pivotability of the instep-proximal tensile force-generating means (5) and/or additional tensile force-generating means (4, 6) about pivot axes extending transversely to the mid-plane (M) of the boot relative to the binding base plate (2).

27. Binding system according to claim 25 or 26, **characterised in that** the longitudinal adjustability is based on a translational adjustability of the anchoring points of the instep-proximal tensile force-generating means (5) and/or additional tensile force-generating means (4, 6) in the longitudinal direction of the binding base plate (2).

28. Binding system according to any of claims 1 to 27, **characterised in that** the rear boot support (3) is designed in the manner of a spoiler covering the heel region (20) and/or the Achilles tendon region of the boot (19).

29. Binding system according to any of claims 1 to 28, **characterised in that** lateral guide means for the boot (19) are attached to the binding base plate (2), at least over part of its length.

30. Binding system according to any of claims 4 to 29, **characterised in that** the additional tensile force-generating means (4, 6) comprise, in the ankle/lower leg region, a preferably block and tackle-like ankle strap (17) acting between the pressure-transmitting plate (1) and the rear boot support (3), preferably designed as a spoiler.

31. Binding system according to any of claims 1 to 30, **characterised in that** the pressure-transmitting plate (1) is designed with regard to its shape and/or its position and/or its dimensional stability and/or its connection to the binding base plate (2) or the rear boot support (2) in such a way that it provides a targeted contribution to the forward/backward resistance of the binding system for the ankle/lower leg region.

32. Binding system according to any of claims 1 to 31, **characterised in that** at least one of the tensile force-generating means is designed with at least one separable closure, in particular ratchet closure.

33. Binding system according to any of claims 1 to 32, **characterised in that** a closure (4, 5) connecting the pressure-transmitting plate (1) to the base plate (2) is designed as a toothed ratchet/toothed belt system functioning in a self-hauling manner with stepped advance.

34. Binding system according to any of claims 1 to 33, **characterised in that** a burr-type strap system (6) spanning the shin region is captively connected to the rear boot support (3).

35. Binding system according to any of claims 1 to 34, **characterised in that** a burr-type strap system (6) spanning the shin region is divided and comprises two strap parts which are continuously tightened backwards again through lateral slots of the pressure-transmitting plate (1).

36. Binding system according to any of claims 29 to 35, **characterised in that** at least one part of the tensile force-generating means (4, 5, 6) adjoins the lateral guide means.

## Revendications

1. Dispositif d'attache, en particulier pour articles de sport tels que snowboards, inline, patins à glace ou à roulettes, chaussures à neige ou d'escalade, pour serrer une chaussure (19), ce dispositif d'attache comportant
a) une plaque de base d'attache (2) conformée pour recevoir la semelle de la chaussure,
b) un appui de chaussure arrière (3) pour coopérer avec une zone de chaussure arrière (20) de la chaussure (19),
c) des moyens de fixation (1, 4, 5, 6) qui servent - en coopération avec au moins la zone pied-orteils et la zone du cou-de-pied de la chaussure (19) - à la fixation de la chaussure (19) dans le dispositif d'attache (1, 2, 3, 4, 5, 6) avec application de la semelle contre la plaque de base d'attache (2) et application de la zone de la chaussure arrière contre l'appui de chaussure arrière (3), ces moyens de fixation (1, 4, 5, 6) comprenant des moyens de production d'une force de traction (5) proche du cou-de-pied, pour produire, au moins dans la zone du cou-de-pied de la chaussure (19), un effet de force de traction le long d'une ligne de force de traction, s'étendant sur la chaussure (19) avec effet de pression en résultant sur la chaussure (19), et les moyens de production d'une force de traction (5) proches du cou-de-pied agissant sur une plaque de transmission de pression (1) élastique en flexion qui est formée pour s'appliquer contre la chaussure (19) et qui s'étend de la zone pied-orteils jusqu'à au moins la zone du cou-de-pied (R),
**caractérisé en ce que** la plaque de transmission (1) conformée en selle est reliée, de manière articulée dans la zone pied-orteils à la plaque de base (2), par un dispositif à articulation (13) avec axe d'articulation (A1) sensiblement orthogonal au plan (M) du milieu de la chaussure.

2. Dispositif d'attache selon la revendication 1, **caractérisé en ce que** la plaque de transmission de pression (1) présente une plus grande rigidité par rapport à la matière de la chaussure de la zone du cou-de-pied (R).

3. Dispositif d'attache selon la revendication 1 ou 2, **caractérisé en ce que** la plaque de transmission de pression (1) est conformée en selle pour s'adapter à la zone du cou-de-pied ainsi que, si on le souhaite, également pour s'adapter à la zone suivante cheville-tibia ou/et à la zone suivante pied-orteils.

4. Dispositif d'attache selon l'une des revendications 1 à 3, **caractérisé par** des moyens supplémentaires de production d'une force de traction (4, 6), coopérant également avec la plaque de transmission de pression (1), dans la zone pied-orteils ou/et dans la zone cheville-tibia pour produire une force de traction le long de lignes supplémentaires correspondantes d'une force de traction.

5. Dispositif d'attache selon l'une des revendications 1 à 4, **caractérisé en ce que** les moyens de production d'une force de traction (4, 5, 6) proches du cou-de-pied ou/et supplémentaires comprennent des moyens à barre de traction s'étendant sur la plaque de transmission de pression.

6. Dispositif d'attache selon l'une des revendications 1 à 5, **caractérisé en ce que** les moyens de production d'une force de traction (4, 5, 6) proches du cou-de-pied ou/et supplémentaires agissent à proximité du bord de la plaque de transmission de pression (1), pour introduire une sollicitation en traction sur celle-ci.

7. Dispositif d'attache selon l'une des revendications 1 à 6, **caractérisé en ce que** la plaque de transmission de pression (1) est déformable en flexion, de manière réversible et de préférence élastique, autour d'un axe de flexion virtuel sensiblement orthogonal au plan médian (M) de la chaussure et sensiblement tangentiel à la ligne du cou-de-pied.

8. Dispositif d'attache selon la revendication 8, **caractérisé en ce que** pour obtenir la déformabilité en flexion dans la plaque de transmission de pression (1), il est prévu, sur la distance entre la zone cheville-tibia ou la zone du cou-de-pied (R) et la zone pied-orteils, au moins une zone d'accroissement de la flexibilité (7) qui s'étend sensiblement parallèlement à la ligne du cou-de-pied.

9. Dispositif d'attache selon la revendication 8, **caractérisé en ce que** la zone d'accroissement de la flexibilité (7) est disposée le long d'une ligne de sommet (S), descendant dans le plan médian (M) de la chaussure, décalée par rapport à la ou aux ligne(s) de force de traction.

10. Dispositif d'attache selon l'une des revendications 1 à 9, **caractérisé en ce que** dans au moins une zone intermédiaire (7) entre deux lignes de force de traction définies par des moyens correspondants de production de force de traction (4, 5, 6), la plaque de transmission de pression (1) est de longueur variable, de manière réversible et de préférence élastique, au moins dans la zone de sa ligne de sommet (S), descendant dans le plan médian (M) de la chaussure, en direction de cette ligne de sommet.

11. Dispositif d'attache selon la revendication 10, **caractérisé en ce que** pour obtenir la variabilité de la longueur dans la plaque de transmission de pression (1), il est prévu, sur la distance entre la zone cheville-tibia ou la zone du cou-de-pied (R) et la zone pied-orteils, au moins une zone de compensation de longueur (7) qui s'étend de préférence sensiblement parallèlement à la ligne du cou-de-pied.

12. Dispositif d'attache selon la revendication 11, **caractérisé en ce que** la ou les zone(s) de compensation de longueur (7) est ou sont disposée(s) le long de la ligne de sommet (S), décalée(s) par rapport à la ou aux ligne(s) de force de traction.

13. Dispositif d'attache selon la revendication 11 ou 12, **caractérisé en ce qu'**au moins une zone de compensation de la longueur (7) et au moins une zone d'accroissement de la flexibilité (7) sont formées par une structure (7) commune qui facilite la déformation.

14. Dispositif d'attache selon l'une des revendications 1 à 13, **caractérisé en ce que** la plaque de transmission de pression (1) est pourvue d'au moins une structure (7) qui facilite la déformation et qui s'étend transversalement à une ligne de sommet s'étendant dans le plan médian (M) de la chaussure, de la zone cheville-tibia ou de la zone du cou-de-pied (R) vers la zone pied-orteils.

15. Dispositif d'attache selon la revendication 14, **caractérisé en ce que** la structure (7) qui facilite la déformation est formée par affaiblissement de matière de la plaque de transmission de pression (1) ou/et par variation de la matière de la plaque de transmission de pression (1) ou/et par formation de plis ou de nervures (7).

16. Dispositif d'attache selon l'une des revendications 1 à 15, **caractérisé en ce que** la plaque de transmission de pression (1) est formée avec au moins deux ondes (7) convexes ou à la manière de parties toriques dont les creux (8) sont occupés au moins en partie par des moyens de production de force (4, 5, 6) glissant à l'intérieur.

17. Dispositif d'attache selon la revendication 16, **caractérisé en ce que** la plaque de transmission de pression (1) est constituée, dans la zone des ondes (7), d'une matière plastique différente de la matière l'entourant, de préférence plus souple.

18. Dispositif d'attache selon la revendication 16, **caractérisé en ce que** les ondes (7) sont constituées d'une matière élastique fabriquée séparément qui est insérée dans des découpes de forme complémentaire au même endroit que la plaque de transmission de pression (1).

19. Dispositif d'attache selon l'une des revendications 1 à 18, **caractérisé en ce que** les moyens de production d'une force de traction (5) proches du cou-de-pied ou/et les moyens supplémentaires de production d'une force de traction (4, 6) sont ancrés de manière à pouvoir pivoter sur la plaque de base d'attache (2).

20. Dispositif d'attache selon l'une des revendications 1 à 19, **caractérisé en ce que** la plaque de transmission de pression (1) est déplaçable par translation dans la zone pied-orteils par rapport à la plaque de base d'attache (2).

21. Dispositif d'attache selon l'une des revendications 1 à 20, **caractérisé en ce que** la plaque de transmission de pression (1) est articulée dans la zone pied-orteils, par l'intermédiaire de moyens supplémentaires de production d'une force de traction (4) appliqués à cet endroit sur la plaque de base d'attache (2).

22. Dispositif d'attache selon l'une des revendications 1 à 21, **caractérisé en ce que** la plaque de transmission de pression (1) est déplaçable latéralement au moins dans la zone pied-orteils, transversalement au plan médian (M) de la chaussure et/ou est variable dans sa pression, en particulier au moyen de cliquets à courroie crantée.

23. Dispositif d'attache selon l'une des revendications 1 à 22, **caractérisé en ce que** la plaque de transmission de pression (1) est déplaçable et/ou de pression variable transversalement au plan médian (M) de la chaussure, dans la zone pied-orteils, sous l'effet de moyens de production d'une force de traction (9, 10) disposés des deux côtés du plan médian (M) de la chaussure et de longueur variable en sens inverse, en particulier de cliquets à courroie crantée.

24. Dispositif d'attache selon l'une des revendications 1 à 23, **caractérisé en ce que** la plaque de transmission de pression (1) présente, sur sa face supérieure, des ponts (11) à travers lesquels peuvent passer en glissement les moyens de transmission d'une force de traction (9, 10).

25. Dispositif d'attache selon l'une des revendications 1 à 24, **caractérisé en ce que** la plaque de transmission de pression (1) est déplaçable dans la direction longitudinale de la plaque de base d'attache (2).

26. Dispositif d'attache selon la revendication 25, **caractérisé en ce que** la possibilité de déplacement longitudinal de la plaque de transmission de pression (1) repose sur la possibilité de pivotement des moyens de production d'une force de traction (5) proches du cou-de-pied ou/et de moyens supplémentaires de production d'une force de traction (4, 6), autour d'axes de pivotement s'étendant transversalement au plan médian (M) de la chaussure, par rapport à la plaque de base d'attache (2).

27. Dispositif selon la revendication 25 ou 26, **caractérisé en ce que** la possibilité de déplacement longitudinal repose sur une possibilité de déplacement en translation des points d'ancrage des moyens de production d'une force de traction (5) proches du cou-de-pied ou/et de moyens supplémentaires de production d'une force de traction (4, 6), dans la direction longitudinale de la plaque de base d'attache (2).

28. Dispositif d'attache selon l'une des revendications 1 à 27, **caractérisé en ce que** l'appui de chaussure arrière (3) est conformé à la manière d'un déporteur recouvrant la zone du talon (20) ou/et la zone du tendon d'Achille de la chaussure (19).

29. Dispositif d'attache selon l'une des revendications 1 à 28, **caractérisé en ce que** pour la chaussure (19) des moyens de guidage latéral sont placés, au moins sur une partie de sa longueur, sur la plaque de base d'attache (2).

30. Dispositif d'attache selon l'une des revendications 4 à 29, **caractérisé en ce que** les moyens supplémentaires de production d'une force de traction (4, 6) comprennent, dans la zone cheville-tibia, une bande de traction de cheville (17) réalisée de préférence à la manière d'une moufle, qui opère entre la plaque de transmission de pression (1) et l'appui de chaussure arrière (3) réalisé de préférence sous la forme d'un déporteur.

31. Dispositif d'attache selon l'une des revendications 1 à 30, **caractérisé en ce que** la plaque de transmission de pression (1) est réalisée, en ce qui concerne sa forme ou/et sa position ou/et son indéformabilité ou/et son accouplement à la plaque de base d'attache (2) ou à l'appui de chaussure arrière (3), de manière à contribuer de façon ciblée à la résistance position avant/position arrière du dispositif d'attache pour la zone cheville-tibia.

32. Dispositif d'attache selon l'une des revendications 1 à 31, **caractérisé en ce qu'**au moins l'une des moyens de production d'une force de traction comporte au moins une fermeture séparable, en particulier une fermeture à cliquet.

33. Dispositif d'attache selon l'une des revendications 1 à 32, **caractérisé en ce qu'**une fermeture (4, 5), qui relie la plaque de transmission de pression (1) à la plaque de base (2), est réalisée en tant que systèmes à cliquet cranté et courroie crantée qui fonctionne avec auto-rattrapage et avance pas à pas.

34. Dispositif d'attache selon l'une des revendications 1 à 33, **caractérisé en ce qu'**un système à bande velcro (6) enserrant la zone du tibia est relié de manière imperdable à l'appui de chaussure arrière (3).

35. Dispositif d'attache selon l'une des revendications 1 à 34, **caractérisé en ce qu'**un système à bande velcro (6) enserrant la zone du tibia est divisé et comporte deux parties de courroie qui sont serrées avec retour vers l'arrière après traversée des fentes latérales de la plaque de transmission de pression (1).

36. Dispositif d'attache selon l'une des revendications 29 à 35, **caractérisé en ce qu'**au moins une partie des moyens de production de force de traction (4, 5, 6) agit sur les moyens de guidage latéral.
